# EUROPÄISCHE PATENTSCHRIFT

(11) **EP 2 767 761 B1**
(45) Veröffentlichungstag und Bekanntmachung des Hinweises auf die Patenterteilung: **10.06.2020**
(21) Anmeldenummer: 14153600.3
(22) Anmeldetag: 03.02.2014
(51) Int. Cl.: F24C 7/08, G06F 3/023

(54) **Haushaltsgerätebaureihe und Verfahren zum Herstellen unterschiedlich zu bedienender Haushaltsgeräte**
Household device series and method for producing household appliances that are operated in different ways
Gamme d'appareils ménagers et procédé de fabrication d'appareils ménagers à commandes différentes

(30) Priorität: 12.02.2013 DE 102013202238
(43) Veröffentlichungstag der Anmeldung: 20.08.2014
(73) Patentinhaber: BSH Hausgeräte GmbH, 81739 München (DE)
(72) Erfinder: Bosold, Karl-Richard, 83368 St. Georgen (DE); Grätz, Franz, 83374 Traunwalchen (DE); Marbach, Andreas, 83374 Traunwalchen (DE); Schemmerer, Roman, 83349 Palling (DE)

(56) Entgegenhaltungen:
- EP-A2- 2 065 650
- DE-A1- 10 054 953
- DE-A1- 19 645 907
- DE-A1-102006 062 071
- DE-A1-102007 033 276
- US-A1- 2009 090 611

## Beschreibung

Die vorliegende Erfindung betrifft eine Haushaltsgerätebaureihe gemäß dem Oberbegriff des Patentanspruchs 1, sowie ein Verfahren gemäß dem Oberbegriff des Patentanspruchs 9.

Aus der DE 100 54 953 B4 ist ein Grundlayout und seine Verwendung für eine Bedien- und Anzeigeeinheit einer Kochmulde bekannt. Ein Bedien- und Anzeigefeld weist dabei sechs Selektionspositionen in einer Anordnung von zwei Reihen zu je drei spaltenweise gruppierten Positionen auf. Diese Selektionspositionen dienen zur Ausbildung von Auswahlelementen zur Selektion einzelner Kochstellen auf dem Kochfeld der Kochmulde. Das Grundlayout weist ferner eine Optionsposition zur Ausbildung eines weiteren Auswahlelements oder eines Einstellelements zur Vornahme von Betriebseinstellungen auf.

Die US 2009/090611 A1 offenbart einen kapazitiven Berührschalter, der über Lötbrücken in seiner Größe variabel annpassbar ist.

Aus der EP 2 065 650 A2 ist ein Stellelement zum Einstellen eines Betriebsparameters bekannt. Durch eine Steuereinheit wird eine Zuordnungsfunktion bereitstellt, die jedem Zustand des Stellelements einen Wert des Betriebsparameters zuordnet. Die Zuordnungsfunktion wird dabei abhängig von einem Betriebsmodus bestimmt.

Aus der DE 196 45 907 A1 ist eine zum Einstellen eines Betriebszustandes eines Haushaltsgerätes erforderliche, sequentielle Bedienung mehrerer Betätigungssensoren bekannt.

Die DE 10 2006 062 071 A1 beschreibt eine opto-elektronische Eingabevorrichtung mit einer Lichtquelle, einem Lichtdetektor und einem Lichtleiter. Eine Berührfläche der Eingabevorrichtung ist dabei in Form eines Stellstreifens ausgebildet.

Der Erfindung liegt die Aufgabe zugrunde, den genannten Stand der Technik zu verbessern.

Diese Aufgabe wird durch eine Haushaltsgerätebaureihe mit den Merkmalen des Patentanspruchs 1 gelöst. Des Weiteren wird die Aufgabe durch ein Verfahren zum Herstellen unterschiedlich zu bedienender Haushaltsgeräte mit den Merkmalen des Patentanspruchs 9 gelöst.

Gemäß dem kennzeichnenden Teil des Patentanspruchs 1 arbeiten die Berührsensoren auf kapazitiver Basis, wobei zur Werteeinstellung eines Betriebsparameters der Haushaltsgeräte einer festen Gruppe von Berührsensoren jeweils unterschiedliche Auswertealgorithmen zuweisbar sind. Dadurch ist es möglich, trotz eines identischen Platinenlayouts Bedieneinheiten zu erzeugen, die mittels unterschiedlicher Bedienmethoden durch den jeweiligen Benutzer der Haushaltsgeräte zu bedienen sind. Die einzelnen Bedieneinheiten unterscheiden sich in der Art ihrer Bedienung, bzw. in ihrer Bedienlogik. Das identische Platinenlayout ermöglicht eine preisgünstige Herstellung der unterschiedlichen Bedieneinheiten, da diese beispielsweise mittels eines Baukastensystems einfach erstellt werden können und je nach gewünschtem Differnzierungsgrad neben den unterschiedlichen Auswertealgorithmen zusätzlich eine unterschiedliche Bestückung aufweisen können. Erfindungsgemäß ist zumindest ein gemeinsamer Betriebsparameter, wie z. B. eine Leisungsstufe, in den unterschiedlichen Haushaltsgeräten der Haushaltsgerätebaureihe mittels der unterschiedlichen Bedienmethoden veränderbar. Die Anzahl der zu der festen Gruppe von Berührsensoren gehörenden Berührsensoren kann je nach Bedienmethode unterschiedlich sein. Die feste Gruppe von Berührsensoren wird innerhalb eines im Platinenlayout festgelegten, zusammenhängenden Bestückungsfeldes durch eine der gewünschten Bedienmethode entsprechende Bestückung mit Berührsensoren erzeugt. Insbesondere umfasst die feste Gruppe von Berührsensoren mindestens zwei Berührsensoren, die bei allen Bedieneinheiten gleich bestückt sind. Der festen Gruppe von Berührsensoren wird durch eine Steuereinheit ein Auswertealgorithmus zugeordnet. Nicht benötigte Berührsensoren innerhalb des Bestückungsfeldes unterliegen nicht dem Auswertealgorithmus und ihnen kann bei Bedarf eine andere Funktion zugewiesen werden. Unter unterschiedlichen Auswertealgorithmen wird dabei verstanden, dass für die Werteeinstellung des Betriebsparameters zumindest die Signale zweier Berührsensoren durch die Steuereinheit erfasst werden, wobei die Signale je nach Bedieneinheit unterschiedlich ausgewertet werden. Ein gleicher Bewegungsablauf eines Fingers eines Benutzers der Haushaltsgeräte über der Gruppe von Berührsensoren bewirkt je nach verwendetem Auswertealgorithmus in der Regel eine andere Einstellung des Betriebsparameters. Dadurch ergibt sich für jede der einzelnen Bedieneinheiten eine unterschiedlich zu handhabende Werteeinstellung eines Betriebsparameters. Die Werteeinstellung der unterschiedlichen Bedieneinheiten folgt unterschiedlichen Bedienlogiken.

Erfindungsgemäß umfasst ein Auswertealgorithmus eine Up-/Down-Bedienung. Eine derartige Up-/Down-Bedienung kann beispielsweise durch zwei Berührsensoren, die die feste Gruppe von Berührsensoren bilden, umgesetzt werden. Dabei entspricht beispielsweise ein Berührsensor einem Plus-Berührfeld und der andere Berührsensor einem Minus-Berührfeld auf einem Bedienfeld des Haushaltsgerätes. Die Berührung des Plus-Berührfeldes bewirkt eine Erhöhung des Betriebsparameterwertes und entsprechend eine Berührung des Minus-Berührfeldes eine Erniedrigung des Betriebsparameterwertes. Zur Erhöhung bzw. Erniedrigung des Betriebsparameterwertes können jeweils auch mehrere Berührsensoren eingesetzt werden, die dann beispielsweise ein langgestrecktes Plus-Berührfeld, sowie ein langgestrecktes Minus-Berührfeld bilden. Beispielsweise können dabei zwei Berührsensoren für das Plus-Berührfeld und zwei Berührsensoren für das Minus-Berührfeld eingesetzt werden. Mittels eines entsprechenden Auswertealgorithmus ist es auch möglich, eine beliebige Position zwischen den beiden Berührsensoren als ein kreisförmiges Berührfeld zu definieren, das durch eine entsprechende Bedruckung auf dem Bedienfeld des Haushaltsgerätes für einen Benutzer z.B. als Plus-Berührfeld erkennbar ist. Die für den Benutzer sichtbaren Berührfelder können somit bezüglich Ihres Zentrums seitlich versetzt zu den bestückten Berührsensoren angeordnet sein. Eine derartige Up-/Down-Bedienung, bzw. Plus-/Minus-Bedienung wird insbesondere für preisgünstigere Geräte der Haushaltsgerätebaureihe eingesetzt.

Bei einer bevorzugten Ausgestaltung umfasst ein Auswertealgorithmus eine Slide-Bedienung. Die Werteeinstellung des Betriebsparameters erfolgt dabei durch Überstreichen mehrerer Berührsensoren mittels eines Fingers des Benutzers des Haushaltsgerätes. Der Auswertealgorithmus der Slide-Bedienung kann beispielsweise derart ausgebildet sein, dass bei einem Überstreichen in eine Richtung der Wert des Betriebsparameters schrittweise erhöht und bei einem Überstreichen in die andere Richtung dieser schrittweise erniedrigt wird. Ein einmaliges Überstreichen bis zur letzten Sensorposition bewirkt dabei die Maximaleinstellung für den Betriebsparameter. Der Auswertealgorithmus für die Slide-Bedienung kann beispielsweise auch die absolute Fingerposition bestimmen und bei Aufsetzen des Fingers einen Betriebsparameterwert als Startwert vorgeben, der der Position des Fingers relativ zur Anordnung der Gruppe von Berührsensoren entspricht. Der Auswertealgorithmus kann aber auch derart ausgestaltet sein, dass bis zum Erreichen eines Endwertes des Betriebsparameters ein mehrfaches Überstreichen der Berührsensoren erforderlich ist. Der Auswertealgorithmus kann beispielsweise auch Berührpositionen zwischen den Berührsensoren ermitteln und zur Werteerhöhung heranziehen.

Bevorzugt ist es, wenn ein Auswertealgorithmus eine Scroll-Bedienung umfasst. Ein Überstreichen der Berührsensoren bewirkt dabei eine schrittweise Änderung des Betriebsparameters, wobei sich die schrittweise Änderung des Betriebsparameters auch nach Überstreichen der Berührsensoren mit stetig abnehmender Geschwindigkeit in einer Nachlaufzeit fortsetzt. Dies entspricht einem Drehrad zur Werteverstellung, welches durch kurzes Anschieben in eine Drehbewegung versetzt wird, und aufgrund seiner Masse weiterläuft, bis es schließlich nach einiger Zeit zum Stillstand kommt. Die Geschwindigkeit einer Werteänderung des Betriebsparameters ist bevorzugt von einer Überstreichgeschwindigkeit der Berührsensoren abhängig. Dies kann auch für die Dauer der Nachlaufzeit zutreffen. Je nach Richtung der Überstreichbewegung kann ein aktueller Betriebsparameterwert erhöht oder erniedrigt werden. Beispielsweise bewirkt ein Überstreichen der Sensoren von links nach rechts eine Erhöhung des Betriebsparameterwertes und im Gegenzug ein Überstreichen von rechts nach links eine Erniedrigung des Betriebsparameterwertes. Dabei ist es nicht zwingend erforderlich, dass alle Berührsensoren überstrichen werden. Auch bei Überstreichen nur eines Teils der Berührsensoren wird unter Auswertung von Überstreichgeschwindigkeit und Überstreichrichtung eine entsprechende Änderung des Betriebsparameterwertes veranlasst.

In einer weiteren Ausgestaltung wird vorgeschlagen, dass ein Auswertealgorithmus eine Direktwahl-Bedienung umfasst. Dabei bilden beispielsweise zehn Berührsensoren die feste Gruppe von Berührsensoren. Eine Berührung eines Berührsensors, bzw. eines zugeordneten Berührfeldes wird derart ausgewertet, dass sie einem Einstellwert z.B. einer Leistungsstufe von Null bis Neun entspricht. Jedem Berührsensor ist dabei eine diskrete Leistungsstufe zugeordnet. Die Leistungsstufe ist durch Aktivieren bzw. Antippen der Berührsensoren, bzw. der zugeordneten Berührfelder direkt wählbar. Insbesondere ist es vorgesehen, dass der Auswertealgorithmus eine Berührpositionen zwischen den Berührsensoren erkennt und somit mehr Betriebsparameterabstufungen wählbar sind, als zur festen Gruppe von Berührsensoren gehörende Berührsensoren bestückt sind. Mittels der 10 Berührsensoren sind somit beispielsweise ohne Null-Position 18 Leistungsstufen einstellbar, die für den Benutzer des Haushaltsgerätes durch eine entsprechende Bedruckung auf dem Bedienfeld des Haushaltsgerätes dargestellt werden. Eine derartige Werteeinstellung des Betriebsparameters ist komfortabel in der Bedienung und wird bevorzugt bei hochpreisigen Geräten der Haushaltsgerätebaureihe eingesetzt.

Indem die Gruppe von Berührsensoren in einer gradlinigen Reihe positioniert ist, wird für die Benutzer der Haushaltsgeräte der Haushaltsgerätebaureihe ein für alle Auswertealgorithmen ergonomisch günstiger Bewegungsablauf zur Werteeinstellung des Betriebsparameters ermöglicht.

Durch eine ringförmige Anordnung der Gruppe von Berührsensoren ist eine platzsparende Anordnung, sowie die Erzeugung optisch ansprechender Bedieneinheiten ermöglicht. Eine ringförmige Anordnung ermöglicht zudem eine innerhalb des Rings angeordnete Anzeigeeinheit, die für den Benutzer des Haushaltsgerätes einen direkten Bezug zu den Berührsensoren herstellt.

In einer weiteren Ausgestaltung wird vorgeschlagen, dass die der festen Gruppe zugehörigen Berührsensoren jeweils gleiche Abstände zueinander aufweisen. Dies ermöglicht die Ausbildung optisch ansprechender Bedieneinheiten, sowie eine hohe Variabilität bezüglich der Verwendung unterschiedlicher Auswertealgorithmen. Beispielsweise ist es möglich, unterschiedlich komfortable Bedieneinheiten bezüglich einer Slide-Bedienung zu erzeugen. Bei einer preisgünstigeren Bedieneinheit kann dabei nur jede zweite Position des Bestückungsfeldes mit einem Berührsensor bestückt werden, und somit ein weniger fein auflösendes Slide-Bedienfeld geschaffen werden.

Für eine möglichst flexible Ausgestaltung der unterschiedlichen Bedieneinheiten ist es bevorzugt, dass zur Erstellung der festen Gruppe von Berührsensoren mehr als fünf bestückbare Positionen im Platinenlayout vorgesehen sind. Besonders bevorzugt ist dabei, wenn die Gruppe von Berührsensoren mindestens zehn bestückbare Positionen im Platinenlayout umfasst. Dadurch ergeben sich insbesondere Vorteile für eine Slide-Bedienung, bzw. für eine Direktwahl-Bedienung bezüglich einer höheren Auflösung.

Des Weiteren betrifft die Erfindung ein Verfahren zum Herstellen unterschiedlich zu bedienender Haushaltsgeräte, dessen Berührsensoren auf einer kapazitiven Basis arbeiten und wobei zur Differenzierung in der Bedienung einer festgelegten Gruppe von Berührsensoren jeweils unterschiedliche Auswertealgorithmen zugewiesen werden. Dadurch ist ein gemeinsamer Betriebsparameter in den unterschiedlichen Haushaltsgeräten mittels unterschiedlicher Bedienmethoden veränderbar. Als eine der unterschiedlichen Auswertealgorithmen wird eine UP-/Down-Bedienung zugewiesen.

Weitere Merkmale und Vorteile ergeben sich aus der nachfolgenden Beschreibung unter Bezugnahme auf die beigefügten Figuren. Es zeigen:
- Fig. 1: Ein Platinenlayout einer Haushaltsgerätebaureihe zur Ausbildung unterschiedlicher Bedieneinheiten;
- Fig. 2: eine für eine Direktwahl-Bedienung bestückte Platine;
- Fig. 3: eine für Slide-Bedienung bestückte Platine;
- Fig. 4: eine für Up-/Down-Bedienung bestückte Platine und
- Fig. 5: eine für Scroll-Bedienung bestückte Platine.

Das in Fig. 1 gezeigte, vereinfacht dargestellte Platinenlayout 2 einer Kochfeldbaureihe weist eine Platine 4 mit Bestückungspositionen 6a'- 6f' für Berührsensoren 6a - 6f (in Fig. 1 nicht gezeigt), sowie Bestückungspositionen 8a'-8e' für Anzeigen 8a - 8e (in Fig. 1 nicht gezeigt) auf. Ein Bestückungsfeld 9 ist mittig an einem unteren Rand der Platine 4 angeordnet. Innerhalb des Bestückungsfeldes 9 sind die einer festen Gruppe von Berührsensoren 10 (in Fig. 1 nicht gezeigt) zuordenbaren 12 Bestückungspositionen 10' angeordnet. Eine Bestückungsposition 10' besteht dabei aus einer kreisförmigen Fläche, die mit Leiterbahnen durchzogen ist und dadurch als Sensorfläche wirkt. Zur Erzeugung eines Berührsensors wird ein Leitgummi aufgeklebt, welcher eine leitfähige Verbindung zwischen der Sensorfläche und der Unterseite einer Kochfeldplatte aus Glaskeramik (nicht gezeigt) herstellt. Ein Berührfeld des Berührsensors ergibt sich dadurch auf der für den Benutzer des Kochfeldes zugänglichen Oberseite der Kochfeldplatte. Die Berührfelder sind durch eine entsprechende Bedruckung an der Oberseite der Kochfeldplatte gekennzeichnet. Zusätzlich werden für jeden Berührsensor nahe der jeweiligen Bestückungsposition 10' elektronische Bauelemente (nicht gezeigt) aufgelötet. Die Bestückungspositionen 10' und dementsprechend die Berührsensoren 10 weisen jeweils einen gleichen Abstand a zueinander auf und sind elektrisch mit einer Steuereinheit (nicht gezeigt) verbunden. Die Steuereinheit weist einen Mikrocontroller auf, welcher der Gruppe von Berührsensoren 10 je nach Bedieneinheit unterschiedliche Auswertealgorithmen zuweist. Das Platinenlayout 2 umfasst zudem weitere Bestückungspositionen für elektronische Bauelemente, sowie Leiterbahnen, die in der Fig. 1 nicht dargestellt sind. Das Platinenlayout 2 ermöglicht unterschiedliche Bestückungsvarianten der Platine 4, die in die unterschiedlichen Bedieneinheiten der Kochfeldbaureihe eingesetzt werden. Die Kochfeldbaureihe umfasst dadurch Kochfelder, dessen Bedienung unterschiedlichen Bedienkonzepten zugrunde liegt. Die Berührsensoren arbeiten auf kapazitiver Basis.

Die Kochfelder der Kochfeldbaureihe weisen jeweils vier Kochzonen auf, von denen die linke hintere durch den Berührsensor 6a (Fig. 2) aktivierbar ist und eine eingestellte Leistungsstufe in der Anzeige 8a angezeigt wird. Entsprechend sind Berührsensor 6b und Anzeige 8b für die hintere rechte Kochzone vorgesehen. Die vordere linke Kochzone ist verknüpft mit dem Berührsensor 6c und der Anzeige 8c. Für die rechte vordere Kochzone sind der Berührsensor 6d sowie die Anzeige 8d vorgesehen. Eine Leistungseinstellung der über die Berührsensoren 6a bis 6d gewählten Kochzone erfolgt über die Gruppe von Berührsensoren 10. Ein zusätzlicher, auf der Platine 4 angeordneter Berührsensor 6e ist zur Aktivierung eines Timer-Betriebes ausgebildet, dessen Wert ebenfalls über die Gruppe von Berührsensoren 10 einstellbar ist. Eine entsprechende Anzeige 8e zeigt den aktuellen Timer-Wert als Count-Down an. Links neben der Gruppe von Berührsensoren 10 ist ein weiterer Berührsensor 6f angeordnet, der zum Ein- bzw. Ausschalten des entsprechenden Kochfeldes vorgesehen ist. Das Platinenlayout 2 selbst ist für alle Bedieneinheiten gleich. Erst durch die Verwendung unterschiedlicher Auswertealgorithmen und durch unterschiedliche Bestückung der Platine 4 ergeben sich unterschiedliche Bedieneinheiten. Um eine größere Variantenvielfalt der unterschiedlichen Bedieneinheiten vorzusehen, sind Alternativpositionen (nicht gezeigt) für die Berührsensoren 6a bis 6f, sowie für die Anzeigen 8a bis 8d auf dem Platinenlayout vorgesehen.

Eine erste Bestückung der Platine 4 für eine von vier unterschiedlichen Bedieneinheiten, die über das gemeinsame Platinenlayout 2 erzeugbar sind, zeigt Fig. 2. Diese Bedieneinheit ermöglicht eine Direktwahl-Bedienung, bei der die einzelnen Werte des Betriebsparameters direkt anwählbar sind. Innerhalb des Bestückungsfeldes 9, das insgesamt zwölf Bestückungspositionen 10' umfasst, werden zehn Bestückungspositionen 10' mit Berührsensoren bestückt. Diese zehn Berührsensoren bilden die Gruppe von Berührsensoren 10. Diese sind mittig im Bestückungsfeld 9 angeordnet, so dass die erste und die letzte Position des Bestückungsfeldes 9 nicht bestückt werden. Den zehn Berührsensoren sind in aufsteigender Folge Ziffern von Null bis Neun zugeordnet, die als Bedruckung auf der Oberseite der Kochfeldplatte (nicht gezeigt) des zugehörigen Kochfeldes ausgebildet sind. Diese Ziffern entsprechen den für die einzelnen Kochzonen wählbaren Leistungsstufen. Der Auswertealgorithmus ist dabei derart ausgelegt, dass eine Berührung zwischen zwei Ziffern einer Zwischenleistungsstufe entspricht, die in der zugeordneten Anzeige als nächst niedrigere Leistungsstufe in Verbindung mit einem Punkt dargestellt wird. Nach Betätigen des Berührsensors 6e kann für die gerade aktivierte Kochzone über die Gruppe von Berührsensoren 10 eine Zeit für den Timer eingegeben werden, die als Countdown im Display 8e angezeigt wird. Das Wählen des Betriebsparameterwertes erfolgt bei der Direktwahl-Bedienung durch Berühren der jeweiligen, auf der Oberseite der Kochfeldplatte aufgedruckten Ziffer.

Eine zweite Bestückung der Platine 4 für eine der vier unterschiedlichen Bedieneinheiten ist in Fig. 3 gezeigt. Das Bestückungsfeld 9 wird mit zwölf Berührsensoren bestückt. Diese bilden die Gruppe von Berührsensoren 10. Die Werteeinstellung eines Betriebsparameters wie z. B. einer Leistungsstufe erfolgt bei dieser Bedieneinheit durch Überstreichen der Gruppe von Berührsensoren 10 (bzw. der darüber angeordneten Kochfeldplatte) mit einem Finger. Ein Überstreichen der in einer Linie angeordneten Gruppe von Berührsensoren 10 nach rechts bewirkt dabei eine Erhöhung des Betriebsparameterwertes. Eine Erniedrigung des Betriebsparameterwertes ergibt sich bei einer von rechts nach links ausgeführten Bewegung. Ein einmaliges Überstreichen aller Berührsensoren der Gruppe von Berührsensoren 10 nach rechts bewirkt dabei eine Einstellung des Maximalwertes des Betriebsparameters. Alternativ kann auch vorgesehen sein, dass zur Erreichung des Maximalwertes ein mehrfaches Überstreichen der Gruppe von Berührsensoren 10 erforderlich ist. Über die Gruppe von Berührsensoren 10 ist ebenfalls der Timer einstellbar.

Eine dritte Bestückungsvariante der Platine 4 für eine von vier unterschiedlichen Bedieneinheiten zeigt Fig. 4. Diese Bedieneinheit ist für eine UP-/Down-Bedienung eingerichtet. Von den zwölf möglichen Sensoren des Bestückungsfeldes 9 sind zur Werteverstellung mittels der Up-/Down-Bedienung zwei Sensoren bestückt, welche die Gruppe von Berührsensoren 10 bilden. Diese sind beidseitig von zwei nicht bestückten, mittleren Bestückungspositionen 10' des Bestückungsfeldes 9 angeordnet. Die auf der Kochfeldplatte aufgedruckten Symbole (nicht gezeigt) über den Berührsensoren entsprechen einem "-" für den linken Sensor und einem "+" für den rechten Sensor und markieren die entsprechenden Berührfelder. Durch Berühren des rechten Berührfeldes auf der Oberseite der Kochfeldplatte wird die Leistungsstufe einer vorher angewählten Kochzone schrittweise erhöht. Dementsprechend findet eine schrittweise Erniedrigung der Leistungsstufe durch Berühren des linken Berührfeldes statt. Bei anhaltender Berührung einer der Berührfelder wird die Leistungsstufe fortlaufend erhöht oder erniedrigt. Zusätzlich sind weitere Berührsensoren 11, 12, 13 auf dem Bestückungsfeld 9 bestückt, insbesondere ein Berührsensor 11 für den Timer, ein Berührsensor 12 zum Schalten einer Verriegelungsfunktion und ein Berührsensor 13 zum aktivieren eines Wischschutzes.

Eine weitere Bestückungsvariante der Platine 4 für die letzte der vier unterschiedlichen Bedieneinheiten ist in Fig. 5 gezeigt. Diese ist als Scroll-Bedieneinheit ausgebildet. Das Bestückungsfeld 9 ist bei dieser Bedieneinheit an sechs unmittelbar aneinandergrenzenden Positionen mit Berührsensoren bestückt. Diese sechs Berührsensoren bilden die Gruppe von Berührsensoren 10. Für die Werteeinstellung eines Betriebsparameters verhält sich die Gruppe von Berührsensoren 10 zunächst ähnlich wie bei der Slide-Bedienung. Einen wesentlichen Unterschied bildet dabei aber ein Nachlaufeffekt, der beim Überstreichen der Berührsensoren aktiviert wird. Die Werteverstellung mittels der Gruppe von Berührsensoren 10 verhält sich durch den entsprechenden Auswertealgorithmus wie ein schweres Drehrad, das nach dem Andrehen aufgrund seiner Massenträgheit weiter läuft und erst nach einiger Zeit zum Stillstand kommt. Dadurch werden - solange es sich dreht - die Werte des Betriebsparameters erhöht bzw. erniedrigt. Eine Nachlaufzeit ist dabei durch eine Überstreichgeschwindigkeit steuerbar. Je schneller die Überstreichbewegung desto länger ist die sich daraus ergebende Nachlaufzeit.

### BEZUGSZEICHENLISTE

- 2: Platinenlayout
- 4: Platine
- 6a-6f: Berührsensor
- 6a'-6f': Bestückungsposition Berührsensor
- 8a-8e: Anzeige
- 8a'-8e': Bestückungsposition Anzeige
- 9: Bestückungsfeld
- 10: Gruppe von Berührsensoren
- 10': Bestückungsposition der Gruppe von Berührsensoren
- 11: Berührsensor- Timer
- 12: Berührsensor - Verriegelungsfunktion
- 13: Berührsensor- Wischschutz
- a: Abstand

## Patentansprüche

1. Haushaltsgerätebaureihe, aufweisend mindestens zwei Haushaltsgeräte mit unterschiedlichen Bedieneinheiten, welche Platinen (4) mit einem identischen Platinenlayout (2) aufweisen, die mit Berührsensoren (6a, 6b, 6c, 6d, 6e, 6f) bestückt sind, welche auf der Platine (4) an vordefinierten Positionen variabel bestückbar und welchen softwaregesteuert diskrete Funktionen zuweisbar sind, **dadurch gekennzeichnet, dass** die Berührsensoren (6a, 6b, 6c, 6d, 6e, 6f) auf einer kapazitiven Basis arbeiten und dass zur Werteeinstellung eines gemeinsamen Betriebsparameters der Haushaltsgeräte einer festen Gruppe von Berührsensoren (10) jeweils unterschiedliche Auswertealgorithmen zuweisbar sind, wodurch der gemeinsame Betriebsparameter in den unterschiedlichen Haushaltsgeräten mittels unterschiedlicher Bedienmethoden veränderbar ist, wobei ein Auswertealgorithmus eine Up-/Down-Bedienung umfasst.

2. Haushaltsgerätebaureihe nach Anspruch 1, **dadurch gekennzeichnet, dass** ein Auswertealgorithmus eine Slide-Bedienung umfasst.

3. Haushaltsgerätebaureihe nach einem der Ansprüche 1 oder 2, **dadurch gekennzeichnet, dass** ein Auswertealgorithmus eine Scroll-Bedienung umfasst.

4. Haushaltsgerätebaureihe nach einem der vorhergehenden Ansprüche, **dadurch gekennzeichnet, dass** ein Auswertealgorithmus eine Direktwahl-Bedienung umfasst.

5. Haushaltsgerätebaureihe nach einem der vorhergehenden Ansprüche, **dadurch gekennzeichnet, dass** die Gruppe von Berührsensoren (10) in einer geradlinigen Reihe positioniert ist.

6. Haushaltsgerätebaureihe nach einem der vorhergehenden Ansprüche, **dadurch gekennzeichnet, dass** die Gruppe von Berührsensoren (10) ringförmig angeordnet ist.

7. Haushaltsgerätebaureihe nach einem der vorhergehenden Ansprüche, **dadurch gekennzeichnet, dass** die der festen Gruppe zugehörigen Berührsensoren (10) jeweils gleiche Abstände (a) zueinander aufweisen.

8. Haushaltsgerätebaureihe nach einem der vorhergehenden Ansprüche, **dadurch gekennzeichnet, dass** zur Erstellung der festen Gruppe von Berührsensoren (10) mehr als fünf bestückbare Positionen im Platinenlayout (2) vorgesehen sind.

9. Verfahren zum Herstellen unterschiedlich zu bedienender Haushaltsgeräte, insbesondere Kochfelder, dessen Bedieneinheiten Platinen (4) mit einem identischen Platinenlayout (2) aufweisen und welche Platinen (4) mit Berührsensoren (6a, 6b, 6c, 6d, 6e, 6f) bestückt werden, die variabel an vordefinierten Positionen bestückbar sind und welchen softwaregesteuert diskrete Funktionen zuweisbar sind, **dadurch gekennzeichnet, dass** die Berührsensoren (6a, 6b, 6c, 6d, 6e, 6f) auf einer kapazitiven Basis arbeiten und dass zur Differenzierung in der Bedienung einer festgelegten Gruppe von Berührsensoren (10) jeweils unterschiedliche Auswertealgorithmen zugewiesen werden, wodurch ein gemeinsamer Betriebsparameter in den unterschiedlichen Haushaltsgeräten mittels unterschiedlicher Bedienmethoden veränderbar ist, wobei als eine der unterschiedlichen Auswertealgorithmen eine Up-/Down-Bedienung zugewiesen wird.

## Claims

1. Household appliance series, having at least two household appliances with different operating units, which have printed circuit boards (4) with an identical board layout (2), which are populated with touch sensors (6a, 6b, 6c, 6d, 6e, 6f), which can be populated on the printed circuit board (4) at predefined positions in a variable manner and to which discrete functions can be assigned in a software-controlled manner, **characterised in that** the touch sensors (6a, 6b, 6c, 6d, 6e, 6f) operate on a capacitive basis and that, for setting the values of a common operating parameter of the household appliances, a fixed group of touch sensors (10) can be assigned different evaluation algorithms in each case, whereby the common operating parameter can be varied in the different household appliances by means of different operating methods, wherein an evaluation algorithm comprises an up/down operation.

2. Household appliance series according to claim 1, **characterised in that** an evaluation algorithm comprises a slide operation.

3. Household appliance series according to one of claims 1 or 2, **characterised in that** an evaluation algorithm comprises a scroll operation.

4. Household appliance series according to one of the preceding claims, **characterised in that** an evaluation algorithm comprises a direct selection operation.

5. Household appliance series according to one of the preceding claims, **characterised in that** the group of touch sensors (10) is positioned in a straight line.

6. Household appliance series according to one of the preceding claims, **characterised in that** the group of touch sensors (10) is arranged in an annular shape.

7. Household appliance series according to one of the preceding claims, **characterised in that** the fixed group of associated touch sensors (10) each have the same distance (a) from one another.

8. Household appliance series according to one of the preceding claims, **characterised in that** for creating the fixed group of touch sensors (10), there is provision in the board layout (2) for more than five positions which can be populated.

9. Method for manufacturing household appliances to be operated in different ways, in particular hobs, the operating units of which have printed circuit boards (4) with an identical board layout (2) and which printed circuit boards (4) are populated with touch sensors (6a, 6b, 6c, 6d, 6e, 6f), which can be populated at predefined positions in a variable manner and to which discrete functions can be assigned in a software-controlled manner, **characterised in that** the touch sensors (6a, 6b, 6c, 6d, 6e, 6f) operate on a capacitive basis and that, for differentiating the operation, a specified group of touch sensors (10) are assigned different evaluation algorithms in each case, whereby a common operating parameter can be varied in the different household appliances by means of different operating methods, wherein an up/down operation is assigned as one of the different evaluation algorithms.

## Revendications

1. Série d'appareils électroménagers, comprenant au moins deux appareils électroménagers ayant différentes unités de commande, lesquelles comprennent des platines (4) ayant une présentation de platine (2) identique pourvues de capteurs sensitifs (6a, 6b, 6c, 6d, 6e, 6f), lesquels peuvent être pourvus de manière variable sur la platine (4) à des endroits prédéfinis et auxquels peuvent être affectées des fonctions dissociées commandées par logiciel, **caractérisée en ce que** les capteurs sensitifs (6a, 6b, 6c, 6d, 6e, 6f) fonctionnent sur une base capacitive et **en ce que**, pour le réglage des valeurs d'un paramètre de fonctionnement commun des appareils électroménagers, il est possible d'affecter à un groupe de capteurs sensitifs (10) à chaque fois différents algorithmes d'analyse, ce qui fait que le paramètre de fonctionnement commun dans les différents appareils électroménagers peut être modifié au moyen de différentes méthodes de commande, un algorithme d'analyse comprenant une commande haut/bas.

2. Série d'appareils électroménagers selon la revendication 1, **caractérisée en ce qu'**un algorithme d'analyse comprend une commande par glissement.

3. Série d'appareils électroménagers selon l'une des revendications 1 ou 2, **caractérisée en ce qu'**un algorithme d'analyse comprend une commande par défilement.

4. Série d'appareils électroménagers selon l'une des revendications précédentes, **caractérisée en ce qu'**un algorithme d'analyse comprend une commande par choix direct.

5. Série d'appareils électroménagers selon l'une des revendications précédentes, **caractérisée en ce que** le groupe de capteurs sensitifs (10) est positionné en une série en ligne droite.

6. Série d'appareils électroménagers selon l'une des revendications précédentes, **caractérisée en ce que** le groupe de capteurs sensitifs (10) est disposé en cercle.

7. Série d'appareils électroménagers selon l'une des revendications précédentes, **caractérisée en ce que** les capteurs sensitifs (10) appartenant au groupe fixe présentent une distance d'écartement (a) à chaque fois identique.

8. Série d'appareils électroménagers selon l'une des revendications précédentes, **caractérisée en ce que** pour l'installation du groupe fixe de capteurs sensitifs (10) plus de cinq positions à pourvoir sur la présentation des platines (2) sont prévues.

9. Procédé de fabrication d'appareils électroménagers à commander de manière différente, en particulier des tables de cuisson, dont les unités de commande comprennent des platines (4) ayant une présentation de platine (2) identique et lesquelles platines (4) sont pourvues de capteurs sensitifs (6a, 6b, 6c, 6d, 6e, 6f) qui peuvent être pourvus de manière variable à des endroits prédéfinis et auxquelles sont affectées des fonctions dissociées commandées par logiciel, **caractérisé en ce que** les capteurs sensitifs (6a, 6b, 6c, 6d, 6e, 6f) fonctionnent sur une base capacitive et **en ce qu'**à chaque fois différents algorithmes d'analyse sont affectés pour différencier la commande d'un groupe fixe de capteurs sensitifs (10), de sorte qu'un paramètre de fonctionnement commun dans les différents appareils électroménagers peut être modifié au moyen de différentes méthodes de commande, une commande haut/bas étant affectée comme l'un des différents algorithmes d'analyse.
